# EUROPÄISCHE PATENTSCHRIFT

(11) **EP 0 994 312 B1**
(45) Veröffentlichungstag und Bekanntmachung des Hinweises auf die Patenterteilung: **30.08.2000**
(21) Anmeldenummer: 98811024.3
(22) Anmeldetag: 14.10.1998
(51) Int. Cl.: F24F 3/16, F21V 33/00

(54) **Raumleuchte mit integrierter Raumluftfiltriervorrichtung**
Room lights with integrated air filter device
Lampe d'intérieur avec un système de filtrage aérien d'ambiance

(43) Veröffentlichungstag der Anmeldung: 19.04.2000
(73) Patentinhaber: Mändli, Erwin, 8463 Benken (CH)
(72) Erfinder: Mändli, Erwin, 8463 Benken (CH)
(74) Vertreter: Breiter, Heinz

(56) Entgegenhaltungen:
- DE-A- 3 428 359
- DE-U- 9 104 400
- NL-A- 8 800 812
- US-A- 2 790 510

## Beschreibung

Die Erfindung betrifft eine Raumleuchte mit integrierter Raumluftfiltriervorritung nach dem Oberbegriff von Patentanspruch 1.

Die US,A 2790510 beschreibt, ausgehend von einem Stand der Technik mit separat in einem Raum angeordneten Luftfiltern und Beleuchtungskörpern, eine Lampe mit integriertem Luftfilter. Dabei wird eine Filtereinheit, welche auch einen elektrischen Motor, einen mit diesem angetriebenen Ventilator und Einzelleuchten umfasst, auf einen Lampensockel aufgeschraubt. Der Eintritt von belasteter Luft erfolgt grossflächig durch einen obenliegenden Filter, die Luft tritt unten gereinigt in den Raum aus.

Nach dem vorerwähnten Grundprinzip wird gemäss der NL,A 8800812 eine Filtriereinheit in eine hängende Raumleuchte eingebaut. Unterhalb der Filtriereinheit, innerhalb des auswechselbaren Lampenschirms, ist eine Einzelleuchte mit einem inneren Lampenschirm aufgehängt, welcher Luftdurchtrittsöffnungen aufweist. Die belastete Luft wird so mit Hilfe eines Ventilators über den ganzen Querschnitt des äusseren Lampenschirms angesaugt, tritt über einen Vorfilter in die Filtriereinheit und verlässt diese über einen Aktivkohlefilter nach oben, wo sie ausgeblasen wird.

Die DE,U 9104400 offenbart die Reinigung von belasteter Raumluft in Kombination mit einer Leuchtstoffröhre mit luftdichtem Lampenschirm. Die belastete Raumluft wird stirnseitig über einen vollflächig angeordneten Staub- und/oder Fettfilter angesaugt, und tritt am ändern Ende grossflächig über einen Aktivkohlefilter aus.

Obwohl Raumleuchten mit integrierter Raumluftfiltrierung seit mehr als vierzig Jahren bekannt sind, werden noch heute Raumlüftungen zwecks Luftreinigung bzw. Luftaustausch, besonders in Gastronomiebetrieben, weitgehend separat mit Ventilatoren oder mit meist unter der Decke installierten Abluftkanälen direkt ins Freie bewerkstelligt. Im privaten Bereich wird durch das Öffnen von Fenstern Abhilfe geschaffen. Beide Massnahmen sind aus ökologischer Sicht wenig sinnvoll. Ausserdem können unerwünschte Durchzugserscheinungen auftreten und somit die Gesundheit beeinträchtigen.

Der Erfindung liegt die Aufgabe zugrunde, eine Raumleuchte mit integrierter Raumluftfiltriervorrrichtung der eingangs beschriebenen Art zu schaffen, welche effizienter und räumlich gezielter eingesetzt werden kann.

Die Aufgabe wird erfindungsgemäss nach dem Kennzeichen von Patentanspruch 1 gelöst. Spezielle und weiterbildende Ausführungsformen sind Gegenstand von abhängigen Patentansprüchen.

Die vorliegende Erfindung vereint die Eigenschaften einer sogenannten Raumlunge und eines Lichtspenders in optimaler Weise. Die Verbindung von Raumbeleuchtung und Raumluftfiltrierung ermöglicht, die entstehenden Raumluftbelastungen, wie Tabakrauch oder Speisegerüche, bzw. Dämpfe dort aufzunehmen, wo sie am meisten entstehen, nämlich direkt über den Tischen, sei es nun am Stammtisch, an der Bartheke oder Zuhause am Esstisch. Die leicht auswechselbaren Fett- und Aktivkohlefilter neutralisieren fettige Dämpfe und Nikotin grösstenteils. Die filtrierte Luft wird wieder in den Raum zurückgeführt. Passivrauchen wird stark reduziert. Textilien, Vorhänge im speziellen, sowie Einrichtungsgegenstände allgemein sind vermindert Raumbelastungen ausgesetzt. Der Gestaltung der Leuchte, im wesentlichen derjenigen des dekorativen Lampenschirms, sind bezüglich des Designs und der eingesetzten Materialien keine Grenzen gesetzt. Bei stets gleichbleibendem Grund- bzw. Tragelement lassen sich beliebige, auch eigens dafür entwickelte Schirmmodelle frei nach Wahl und leicht austauschbar aufsetzen.

Der zentrale Kanal durch die Raumleuchte wird, wie nachstehend in Fig. 1 gezeigt wird, im wesentlichen durch ein Ventilatorgehäuse mit einem stromab befestigten unteren Teil des Grundelementes einerseits sowie einem stromauf am Ventilatorgehäuse befestigten oberen und einer damit verschraubten unteren Einströmungsplatte andererseits gebildet, wobei die beiden Einströmungsplatten den untersten Teil des axialsymmetrischen Zentralkanals bilden. Beide Einströmungsplatten haben weiter je einen rechtwinklig zur Längsachse des Zentralkanals peripher umlaufenden horizontalen Aussenflansch, welche in geringem Abstand miteinander verschraubt sind. Sie bilden so einen mit dem Zentralkanal kommunizierenden Zwischenraum, welcher mit Blick auf seine Funktion Ansaugschlitz genannt wird. Dieser erstreckt sich in der Regel horizontal bis in den Bereich des Zentralkanals, kann aber innenseitig des horizontalen peripheren Bereichs auch kegelstumpfförmig ansteigend ausgebildet sein. Zweckmässig ist der Ansaugschlitz wenigstens im Einmündungsbereich in den Zentralkanal erweitert ausgebildet.

Die Effizienz der Raumleuchte kann bezüglich der Raumluftfiltrierung weiter gesteigert werden, indem ein speziell ausgebildeter Ventilator eingebaut wird. Dazu ist insbesondere ein elektromotorbetriebener Rohrventilator mit Laufrad geeignet.

Eine weitere vorzugsweise Ausführungsform der Erfindung lässt die Raumluft nicht oben, sondern bei verschlossener oberer Stirnseite des Zentralkanals seitlich durch geeignete Öffnungen austreten.

Die Vorteile der vorliegenden Erfindung können wie folgt zusammengefasst werden:
- Durch die Ausbildung eines peripher umlaufenden, horizontalen Eintrittsschlitzes für belastete Luft kann die Luftverbesserung gezielt durch Absaugen einer Luftschicht bewirkt werden. Zusammen mit den bevorzugten seitlichen Luftaustrittsöffnungen entsteht beispielsweise oberhalb eines Tisches eine die Luftqualität erhöhende Zirkulationsbewegung.
- Durch den Einbau eines Rohrventilators mit Laufrad anstelle eines konventionellen Ventilators wird die Saugleistung vervielfacht und dadurch die Luftverbesserung weiter erhöht.

Die Erfindung wird mit in der Zeichnung dargestellten Ausführungsbeispielen, welche auch Gegenstand von abhängigen Patentansprüchen sind, näher erläutert. Es zeigen schematisch:
- Fig. 1 einen Axialschnitt durch eine Raumleuchte mit mehreren Einzelleuchten,
- Fig. 2 einen Querschnitt I-I gemäss Fig. 1,
- Fig. 3 einen Querschnitt II-II gemäss Fig. 1, und
- Fig. 4 einen Axialschnitt durch eine Raumleuchte mit einer Einzelleuchte.

Eine in Fig. 1 dargestellte elektrische Raumleuchte RL mit integrierter Raumluftfiltrierung bildet im wesentlichen ein dreiteiliges Element, das bei diesem Ausführungsbeispiel aus einem ein Grundelement 1 bildendes Trag/Luflauslass- und elektrisches Versorgungsteil, einem als Rohrventilator 2 zur Luftansaugung ausgebildeten Ventilator, sowie einem einen Luftanströmungstrichter bildenden oberen Einströmungsplatte 3 und unteren Einströmungsplatte 4. Das als kreiszylinderförmiges Gehäuse ausgebildete Grundelement 1 übernimmt die Tragfunktion für die ganze Konstruktion, inklusive einen aufgesetzten Schirm 17.

Das gehäuseartige Grundelement 1 ist von oben nach unten wie folgt aufgeteilt bzw. ausgerüstet. Es ist mit einem durch eine Drehbewegung wegnehmbaren Deckel 5 mit einer Aufhängevorrichtung und einem Durchlass für die Stromkabelzuführung versehen. In einer geschlossenen Kammer 6 sind nicht dargestellte elektrische Anschlüsse, Verteiler und Klemmen, einerseits für die Einzelleuchten 7, andererseits für den Rohrventilator 2, untergebracht Weiter ist in dieser Kammer 6 ein stufenloser Regler 9 mit einem Ein-/Aus-Schalter, welcher von aussen mittels Drehknopf 10 bedienbar ist, sowie ein Kondensator 11 angeordnet. Ein Kanal 8 für die Beleuchtungs- und Ventilator-Kabelzuführung schliesst peripher an die geschlossene Kammer 6 an. Schliesslich umfasst das Grundelement 1 eine Haube 14 mit einem fast rundum offenen Abschnitt 12 für den seitlichen Austritt der filtrierten Raumluft. Unterhalb des offenen Abschnitts 12 liegt ein durch diesen auswechselbarer Aktivkohlefilter 13 auf Innenstegen S (Fig. 3) auf. Die zylindrische Haube 14 ist von oben aufgeschoben und liegt mit einem oberen, umlaufend rechtwinkligen Flansch rundum auf dem Deckel 5 auf. Seitlich weist der untere Bereich der Haube 14, d.h. der fast rundum offene Abschnitt 12, zwecks Austritt der filtrierten Luft, vertikale Schlitze 15 auf. Durch Anheben der Haube 14 mit einem einfachen Handgriff wird der Zugriff zum Aktivkohlefilter 13 ermöglicht und gewährleistet dessen einfache Auswechslung.

Unterhalb der aufgesetzten, d.h. in normaler Lage befindlichen Haube 14 ist am zylindrischen Gehäuse des Grundelementes 1 ein ringförmiger, nach oben abgewinkeiter Aussensteg 16 angeordnet, welcher aus Auflage für den auswechselbaren Schirm 17 dient. Die eigens dazu konzipierten Schirme, in verschiedenen Formen und Materialien, lassen sich nach dem Entfernen des Ein/Aus-Drehknopfes 10 problemlos über das zylindrische Gehäuse des Grundelementes 1 bzw. über die Haube 14 überschieben und allenfalls auswechseln.

Am unteren Ende des Grundelementes 1 ist das eigentliche Luftansaug-System befestigt bzw. aufgehängt. Es besteht im wesentlichen aus dem Rohrventilator 2 mit einem Laufrad, welcher mit einem luftströmungsoptimierenden Gehäuse 18 eingebaut ist. Der Rohrventilator 2 ist wesentlicher Bestandteil eines Zentralkanals ZK mit einer Symmetrieachse x-x, welcher auch den unteren Teil des Grundelementes 1 sowie die obere und untere Einströmungsplatte 3, 4 umfasst.

Die Inbetriebnahme des Rohrventilators 2 erfolgt durch den stufenlosen Regler 9 mit dem dazugehörenden Kondensator 11 in der geschlossenen Kammer 6.

Die unterhalb des Ventilatorgehäuses 18 angeordnete obere Einströmungsplatte 3 ist zwecks optimaler Luftansaugung bzw. Luftströmung tellerförmig (Fig. 1) oder kegelstumpfförmig (Fig. 4) ausgebildet. Die äussere obere Kante dient zugleich als Auflage für den Schirm 17. Die untere Einströmungsplatte 4 ist entsprechend ausgebildet und mit der oberen Einströmungsplatte 3 so verschraubt, dass im peripher umlaufenden, flanschförmig ausgebildeten Bereich ein horizontal doppelwandiger Bereich mit geringem Zwischenraum 19 entsteht, welcher mit dem Zentralkanal ZK kommuniziert. Durch diesen geringen Zwischenraum entsteht eine verstärkte Saugwirkung, welche weiter vergrössen werden kann, indem im Zwischenraum Verengungen mit saugverstärkender Wirkung konstruiert werden.

Die am Rohrventilatorgehäuse 18 fest montierte obere Einströmungsplatte 3 dient auch als Tragelement für das untere Einströmungsplatte 4.

Wie in Fig. 1 ersichtlich, sind in Vertiefungen 21 der unteren Einströmungsplatte 4 mehrere Leuchtkörper-Fassungen 20 mit eingeschraubten Einzelleuchten 7 installiert, beispielsweise Glühbirnen, fluoreszierende Röhren oder Niedervolt-Leuchter.

Die Öffnung für den Zentralkanal ZK mit rechtwinklig nach unten abkragendem Rand der unteren Einströmungsplatte 4 ist mit einem aufschraubbaren Aufsatzdeckel 22 verschlossen. Die flache, tellerförmige Variante gemäss Fig. 1 wird bevorzugt für mehrflammige Leuchten, also mit mehreren Einzelleuchten 7, verwendet. Dabei sind die Leuchtkörper-Fassungen 20 in kreiskegelstumpfförmigen Vertiefungen 21 der unteren Einströmungsplatte 4, je nach Anzahl, rundum angeordnet und installiert.

Zentrisch, d.h. in der vertikalen Verlängerung der Achse x-x des Grundelementes 1 und des Rohrventilators 2 dient der von unten schraubbare runde und flache Deckel 22 nach dem Entfernen dem Zugriff für die Auswechslung bzw. Reinigung eines Fettfilters 23. Bei starker Dampf- oder Rauchentwicklung kann durch eine kleine Drehung des Aufsatzes 22 die Anzahl der Absaugöffnungen 24 erweitert werden. Der Deckel 22 dient als Verschluss für die Zugriffsöffnung, für die Auswechslung bzw. der Reinigung des metallischen Fettfilters 23 wird er entfernt. Der metallische Fettfilter 23 kann mit einem einfachen Handgriff ausgebaut und von Hand oder im Geschirrwaschautomaten gereinigt werden.

Die Vertiefungen 21 der unteren Einströmungsplatte 4 durchgreifen entsprechende Aussparungen in der oberen Einströmungsplatte 3 und damit auch den Zwischenraum 19 bzw. den Ansaugschlitz A.

Der in Fig. 2 gezeigte Querschnitt durch den oberen Teil des Grundelementes 1 zeigt insbesondere die Anordnung des stufenlosen Reglers 9 und dessen aussenbetätigten Drehknopfes 10. Aus Fig. 2 ist auch ersichtlich, dass bei entferntem Drehknopf 10 keine überstehenden Teile ausgebildet sind, was beim Auswechseln des Schirms 17 vorteilhaft ist.

Der Querschnitt durch den unteren Teil des Grundelementes 1 gemäss Fig. 3 zeigt den Bereich des offenen Abschnittes 12. In der querschnittlich dargestellten Haube 14 sind die rundum angeordneten vertikalen Schlitze 15 erkennbar. Links ist ein Aktivkohlefilter 13 angedeutet, welcher in der Arbeitsphase auf den Innenstegen S aufliegt und bei angehobener oder bei abgenommener Haube 14 ein- bzw. auswechselbar ist. Die Haube 14 wird durch den Kanal 8 und Teile des Grundelementes 1 geführt.

Die Ausführungsform gemäss Fig. 4 entspricht im wesentlichen Fig. 1. Fig. 4 umfasst lediglich eine Leuchte 7 auf der Symmetrieachse x-x. Die obere und untere Einströmungsplatten 3, 4 sind abgesehen vom Bereich des peripheren Zwischenraums 19 kegelstumpfförmig ausgebildet. Der zwischen den beiden Gehäusen verlaufende Ansaugschlitz A weitet sich in Richtung des Zentralkanals ZK auf.

Entsprechend Fig. 1 ist die zentrale Öffnung in der unteren Einströmungsplatte 4 mit einem schraubbaren Aufsatzdeckel 25 verschlossen.

## Patentansprüche

1. Raumleuchte (RL) mit integrierter Raumluftfiltriervorrichtung, welche ein gehäuseartiges Grundelement (1), einen daran befestigten, die Raumleuchte vertikal durchgreifenden Zentralkanal (ZK) für von einem eingebauten Ventilator (2) mit einem Ventilatorgehäuse (18) durchgeblasene Raumluft, wenigstens einen austauschbaren Filter (13,23) und einen entfernbaren Schirm (17) umfasst,
dadurch gekennzeichnet, dass
die Raumfiltriervorrichtung ein im unteren Bereich angeordnetes, doppelwandiges Einströmungsgehäuse mit einem Zwischenraum (19) umfasst, welcher den peripheren, horizontalen Teil eines zum Zentralkanal (ZK) führenden Ansaugschlitzes (A) bildet, wobei der Zwischenraum (19) saugverstärkende Verengungen aufweist.

2. Raumleuchte (RL) nach Anspruch 1, dadurch gekennzeichnet, dass der peripher umlaufende, horizontale Zwischenraum (19) durch in Abstand verschraubte Aussenflansche einer oberen und einer unteren Einströmungsplatte (3,4) gebildet ist, wobei die obere Einströmungsplatte (3) am Ventilatorgehäuse (18) befestigt ist.

3. Raumleuchte (RL) nach Anspruch 2, dadurch gekennzeichnet, dass der Ansaugschlitz (A) bis in den Bereich des Zentralkanals (ZK) horizontal oder innenseitig des Zwischenraums (19) kegelstumpfförmig ansteigend ausgebildet ist.

4. Raumleuchte (RL) nach einem der Ansprüche 1 bis 3, dadurch gekennzeichnet, dass sich der Querschnitt des Ansaugschlitzes (A) wenigstens im Einmündungsbereich in den Zentralkanal (ZK) erweitert.

5. Raumleuchte (RL) nach einem der Ansprüche 1 bis 4, dadurch gekennzeichnet, dass die tellerförmig ausgebildete untere Einströmungsplatte (4) Vertiefungen (21) mit Leuchtkörper-Fassungen (20) aufweist, welche entsprechende Aussparungen in einer ebenfalls tellerförmig ausgebildeten oberen Einströmungsplatte 3 durchgreifen.

6. Raumleuchte (RL) nach einem der Ansprüche 1 bis 5, dadurch gekennzeichnet, dass ein senkrecht nach unten abkragender, die zentrale Öffnung in der unteren Einströmungsplatte (4) bildender Rand im Zusammenwirken mit einem positionierbaren Aufsatzdeckel (22,25) einstellbare Absaugöffnungen (24) für die belastete Raumluft bildet.

7. Raumleuchte (RL) nach einem der Ansprüche 1 bis 6, dadurch gekennzeichnet, dass der Ventilator (2) als elektromotorbetriebener Rohrventilator mit Laufrad ausgebildet ist.

8. Raumleuchte (RL) nach einem der Ansprüche 1 bis 7, dadurch gekennzeichnet, dass stromauf des Ventilators (2) ein metallischer Fettfilter (23), stromab ein Aktivkohlefilter (13) in den Zentralkanal (ZK) eingebaut ist.

9. Raumleuchte (RL) nach einem der Ansprüche 1 bis 8, dadurch gekennzeichnet, dass das Grundelement (1) mit einer Haube (14) abgedeckt ist, welche rundum auf einem Deckel (5) aufliegt und im unterhalb einer geschlossenen Kammer (6) des Grundelementes (1) liegenden, fast rundum offenen Abschnitts (12) rundum vertikale Schlitze (15) aufweist.

10. Raumleuchte (RL) nach einem der Ansprüche 1 bis 9, dadurch gekennzeichnet, dass in der geschlossenen Kammer (6) des Grundelementes (1) ein von aussen stufenlos einstellbarer Regler (9) für den Ventilator (2) mit einem Ein-/Aus-Schalter und ein Kondensator (11) eingebaut sind.

## Claims

1. Room light (RL) with integral room air filtration device which comprises a housing-like base element (1), attached to which and penetrating vertically through the room light is a central duct (ZK) for room air blown by an integral fan (2) with a fan housing (18), at least one replaceable filter (13, 23) and a removable shade (17),
characterised in that,
the room filtration device has a double-walled inlet flow housing arranged in the lower area with an intermediate gap (19) which forms the peripheral horizontal part of an intake slot (A) leading to the central duct (ZK), where the intermediate gap (19) has suction-amplifying constrictions.

2. Room light (RL) according to claim 1, characterised in that the peripheral horizontal intermediate gap (19) is formed by outer flanges of an upper and a lower inlet flow plate (3, 4) screwed together at a distance apart, where the upper inlet flow plate (3) is attached to the fan housing (18).

3. Room light (RL) according to claim 2, characterised in that the intake slot (A) is formed horizontal up to the area of the central duct (ZK), or rising in a truncated cone shape inside the intermediate gap (19).

4. Room light (RL) according to any of claims 1 to 3, characterised in that the cross-section of the intake slot (A) expands at least in the area opening into the central duct (ZK).

5. Room light (RL) according to any of claims 1 to 4, characterised in that the plate-shaped lower inlet flow plate (4) has indentations (21) which have light element sockets (20) and penetrate though corresponding recesses in an also plate-shaped upper inlet flow plate (3).

6. Room light (RL) according to any of claims 1 to 5, characterised in that an edge projecting vertically downwards and forming the central opening in the lower inlet flow plate (4), in collaboration with a positionable cover (22, 25), forms adjustable extraction openings (24) for the contaminated room air.

7. Room light (RL) according to any of claims 1 to 6, characterised in that the fan (2) is formed as an electric motor driven tubular fan with impeller.

8. Room light (RL) according to any of claims 1 to 7, characterised in that a metal grease filter (23) is fitted upstream of the fan (2) in the central duct (ZK) and an active charcoal filter (13) is fitted downstream.

9. Room light (RL) according to any of claims 1 to 8, characterised in that the base element (1) is covered with a shroud (14) which lies all around on a cover (5) and has vertical slots (15) all around in a section (12) open almost all around and lying below a closed chamber (6) of base element (1).

10. Room light (RL) according to any of claims 1 to 9, characterised in that in the closed chamber (6) of the base element (1) are fitted a regulator (9) for the fan (2) which is steplessly adjustable from the outside and has an on/off switch and a capacitor (11).

## Revendications

1. Lampe d'intérieur (RL) à dispositif de filtrage de l'air ambiant, qui comporte un élément de base (1) du type boîtier, un canal central (ZK) qui y est attaché, traverse verticalement la lampe d'intérieur et est prévu pour de l'air d'ambiant soufflé à travers le canal par un ventilateur incorporé (2) à boîtier (18) de ventilateur, au moins un filtre échangeable (13, 23) et un abat-jour amovible (17), caractérisé en ce que le dispositif de filtrage du local comprend un boîtier d'introduction à double paroi, agencé dans la zone inférieure et comprenant un espace intermédiaire (19) qui forme la partie horizontale périphérique d'une fente d'aspiration (A) conduisant vers le canal central (ZK), l'espace intermédiaire (19) comportant des rétrécissements qui renforcent l'aspiration.

2. Lampe d'intérieur (RL) selon la revendication 1, caractérisée en ce que l'espace intermédiaire horizontal (19) agencé sur toute la périphérie est formé par des brides extérieures, vissées à distance l'une de l'autre, d'une plaque d'introduction supérieure et d'une plaque d'introduction inférieure (3, 4), la plaque d'introduction supérieure (3) étant attachée au boîtier (18) de ventilateur.

3. Lampe d'intérieur (RL) selon la revendication 2, caractérisée en ce que la configuration de la fente d'aspiration (A) est horizontale ou tronconique ascendante vers la zone du canal central (ZK) à l'intérieur de l'espace intermédiaire (19).

4. Lampe d'intérieur (RL) selon l'une quelconque des revendications 1 à 3 caractérisée en ce que la section transversale de la fente d'aspiration (A) s'élargit au moins dans une zone de débouché dans le canal central (ZK).

5. Lampe d'intérieur (RL) selon l'une quelconque des revendications 1 à 4, caractérisée en ce que la plaque d'introduction inférieure (4) en forme d'assiette comporte des cavités (21) incluant des montures (20) de sources lumineuses qui pénètrent dans les évidements correspondants ménagés dans une plaque d'introduction supérieure (3), elle aussi en forme d'assiette.

6. Lampe d'intérieur (RL) selon l'une quelconque des revendications 1 à 5, caractérisée en ce qu'un bord replié en collerette verticale vers le bas qui forme l'ouverture centrale dans la plaque d'introduction inférieure (4) forme, en coopération avec un couvercle rapporté positionnable (22, 25), des ouvertures d'aspiration réglables (24) pour l'air pollué du local.

7. Lampe d'intérieur (RL) selon l'une quelconque des revendications 1 à 6, caractérisée en ce que le ventilateur (2) consiste en un ventilateur tubulaire à couronne mobile entraîné par moteur électrique.

8. Lampe d'intérieur (RL) selon l'une quelconque des revendications 1 à 7 caractérisée en ce qu'un filtre dégraisseur métallique (23) est installé en amont du ventilateur (2) et un filtre (13) à charbon actif est installé en aval dans le canal central (ZK).

9. Lampe d'intérieur (RL) selon l'une quelconque des revendications 1 à 8 caractérisée en ce que l'élément de base (1) est couvert d'un capot (14) qui repose par sa périphérie sur un couvercle (5) et comporte des fentes verticales (15) réparties sur sa périphérie situées dans la partie inférieure d'une chambre fermée (6) de l'élément de base (1), presque tout autour d'une partie ouverte (12).

10. Lampe d'intérieur (RL) selon l'une quelconque des revendications 1 à 9, caractérisée en ce qu'un régulateur (9) du ventilateur (2), qui peut être ajusté en continu de l'extérieur et est associé à un commutateur marche-arrêt et à un condensateur (11), est installé dans la chambre fermée (6) de l'élément de base (1).
